# DEMANDE DE BREVET EUROPEEN

(11) **EP 4 760 415 A1**
(43) Date de publication de la demande: **17.06.2026**
(21) Numéro de dépôt: 24219096.5
(22) Date de dépôt: 11.12.2024
(51) Int. Cl.: G04B 33/06

(54) **ASSEMBLAGE DE DEUX PIÈCES MICROMÉCANIQUES**

(71) Demandeur: ETA SA Manufacture Horlogère Suisse, 2540 Grenchen (CH)
(72) Inventeur: ROTHLISBERGER, Joël, 2540 Grenchen (CH); PHAM, Patric, 3427 Utzenstorf (CH)
(74) Mandataire: ICB SA

(57) **Abrégé**

L'invention concerne un assemblage (10) comprenant une première et une seconde pièces (11, 20) micromécaniques coopérant l'une avec l'autre, la première pièce (11) comportant une planche (12) depuis laquelle s'étend un élément de liaison (13) formé par un corps en saillie comprenant au moins une portée radiale (130) définissant une surface de révolution, et au moins une portée axiale (131) formée par un épaulement (132) s'étendant radialement et générant une surépaisseur sur la planche (12), l'élément de liaison (13) de la première pièce (11) coopérant selon une liaison pivot avec un élément de liaison complémentaire (21) de la seconde pièce de sorte que les portées axiale (131) et radiale (130) reçoivent la seconde pièce en appui.

## Description

### Domaine technique de l'invention

L'invention relève du domaine de la micromécanique et plus particulièrement de l'horlogerie.

Plus particulièrement, l'invention concerne un assemblage comprenant une première et une seconde pièces micromécaniques.

### Arrière-plan technologique

Dans le domaine de l'horlogerie, lorsque deux pièces assemblées l'une à l'autre sont destinées à être pivotés l'une par rapport à l'autre, elles sont agencées en contact l'une avec l'autre par un appui radial et par un appui axial.

En particulier, dans le cas d'une roue 1 fixée de manière mobile en rotation sur un axe 2 d'un mobile 3, la roue 1 repose axialement sur un appui formé sur une planche 4 d'une roue ou d'un pignon du mobile 3. Cet appui est généralement formé par un bossage annulaire 5, tel que visible sur la vue en coupe de la figure 1. Ce type de construction est par exemple souvent utilisé pour le guidage d'un disque de quantième.

Ce bossage annulaire 5 peut être réalisé par usinage en tournage ou en fraisage.

Le fraisage peut être mis en oeuvre avec un outil de coupe présentant une forme complémentaire du bossage annulaire 5. Dans ce cas, l'outil est déplacé en plongée selon un axe passant par le centre du bossage annulaire 5.

L'inconvénient de ce type d'usinage est de nécessiter un outil propre à chaque pièce de dimension différente ou à chaque profil de bossage différent.

Le bossage annulaire 5 peut également être généré par fraisage avec un outil de coupe conventionnel. Toutefois, cette opération, lorsqu'elle est possible, peut être délicate dans la mesure où la distance entre le bossage annulaire 5 et l'axe 2 du mobile 3 définie le diamètre maximal de l'outil de coupe et cette dimension peut être extrêmement faible, par exemple de l'ordre du dixième de millimètre.

En tout état de cause, quel que soit le procédé de fabrication de ce bossage annulaire 5, du fait de ses très faibles dimensions et de sa forme, il est long et onéreux à mettre en oeuvre.

Il existe donc un besoin de réaliser un assemblage dont la fabrication des pièces est simplifiée.

### Résumé de l'invention

L'invention résout les inconvénients précités, et concerne, à cet effet, un assemblage comprenant une première et une seconde pièce micromécaniques coopérant l'une avec l'autre. La première pièce comporte une planche depuis laquelle s'étend un élément de liaison formé par un corps en saillie comprenant au moins une portée radiale définissant une surface de révolution, et au moins une portée axiale formée par un épaulement s'étendant radialement et générant une surépaisseur sur la planche.

L'élément de liaison de la première pièce coopère selon une liaison pivot avec un élément de liaison complémentaire de la seconde pièce de sorte que les portées axiale et radiale reçoivent la seconde pièce en appui.

Grâce à ces caractéristiques, les pièces de l'assemblage sont relativement simples à usiner, et ce avec des outils de coupe conventionnels.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, l'élément de liaison comporte au moins une rainure axiale destinée à réduire la surface de contact entre la première et la seconde pièce et s'étendant entre une extrémité distale débouchant sur une extrémité libre de l'élément de liaison et une extrémité proximale débouchant sur la ou une des portées axiales.

Dans des modes particuliers de réalisation, l'élément de liaison comporte au moins trois portées radiales séparées les unes des autres par des rainures régulièrement réparties de sorte que les portées radiales s'étendent sur un secteur angulaire sensiblement identique les unes des autres.

Dans des modes particuliers de réalisation, la portée radiale ou l'une des portées radiales est déformable de manière élastique selon une direction radiale, ladite portée radiale étant déformée lorsque l'élément de liaison coopère avec l'élément de liaison complémentaire de la seconde pièce.

Dans des modes particuliers de réalisation, la portée radiale apte à se déformer est formée par une lame élastique s'étendant selon une direction curviligne.

Dans des modes particuliers de réalisation, la lame élastique est configurée de sorte à s'étendre radialement au-delà de la surface de révolution.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- La figure 1 représente une vue en perspective d'une roue fixée de manière mobile en rotation sur un axe d'un mobile selon une conception de l'art antérieur,
- La figure 2 représente une vue en perspective de détail d'un élément de liaison d'une première pièce d'un assemblage de pièces micromécaniques selon un exemple de réalisation de l'invention,
- La figure 3 représente schématiquement une vue en coupe de la première pièce de la figure 2 coopérant avec une seconde pièce de sorte à former un assemblage selon un exemple de réalisation de l'invention,
- Les figures 4 et 5 représentent une vue en perspective de la première pièce de la figure 2 selon d'autres exemples de réalisation de l'invention.

On note que les figures ne sont pas nécessairement dessinées à l'échelle pour des raisons de clarté.

### Description détaillée de l'invention

La présente invention porte sur un assemblage 10 comprenant une première et une seconde pièce 11 et 20 micromécaniques coopérant l'une avec l'autre selon une liaison pivot.

La figure 2 montre une première pièce 11 de l'assemblage 10 dans un premier exemple de réalisation de l'invention. L'assemblage 10 est représenté en vue en coupe sur la figure 3.

Cette première pièce 11 comporte une planche 12 depuis laquelle s'étend un élément de liaison 13 formé par un corps en saillie et avec lequel coopère un élément de liaison complémentaire 21 de la seconde pièce 20 lorsque la première et la seconde pièce 11 et 20 sont assemblées.

L'élément de liaison 13 peut prendre la forme d'un arbre, d'une tige, d'un téton, d'une goupille ou de toute autre forme en saillie. L'élément de liaison 13 comprend au moins une portée radiale 130 définissant une surface de révolution, et au moins une portée axiale 131 formée par un épaulement 132 s'étendant radialement et générant une surépaisseur sur la planche 12, comme visible sur la figure 3.

La surface de révolution formée par la portée radiale 130 est préférentiellement de la forme d'un cylindre droit, mais peut alternativement être de toute autre forme géométrique.

L'élément de liaison 13 de la première pièce 11 est configuré de sorte que lorsqu'il coopère avec l'élément de liaison complémentaire 21 de la seconde pièce, la seconde pièce repose en appui contre les portées radiale 130 et axiale 131.

Avantageusement, l'élément de liaison 13 peut comporter au moins une rainure 133 axiale, telle qu'une cannelure, destinée à réduire la surface de contact entre l'élément de liaison 13 et la seconde pièce 20. Une telle rainure 133 présente une extrémité distale débouchant sur une extrémité libre de l'élément de liaison 13, c'est-à-dire son sommet, et une extrémité proximale à la base de l'élément de liaison débouchant sur la ou une des portées axiales 131. En particulier, comme le montrent les figures 2, 4 et 5, la ou chaque portée axiale 131 s'étend sur un secteur angulaire correspondant au plus à la largeur d'une rainure 133, de sorte que la ou chaque portée axiale 131 s'étende uniquement en regard d'une rainure 133. Ainsi, la ou les portées axiales 131 et la ou les portées radiales 130 s'étendent selon des secteurs angulaires strictement différents, ce qui permet d'éviter tout appui de la seconde pièce 20 contre un congé formé à la base de la ou des portées radiales 130 par une opération d'usinage, lors de la réalisation de l'élément de liaison 13, et par conséquent toute incertitude de position de la seconde pièce 20.

La ou les rainures 133 permettent en outre de réduire le risque d'arcboutement de la seconde pièce 20.

Dans l'exemple de réalisation de l'invention représenté sur la figure 2, l'élément de liaison 13 comporte trois portées radiales 130 séparées les unes des autres par une rainure 133. Les rainures 133 sont par exemple régulièrement réparties autour de l'élément de liaison 13 de sorte que les portées radiales 130 s'étendent sur un secteur angulaire par exemple identique les unes des autres. Ainsi, la liaison mécanique est avantageusement isostatique.

Avantageusement, comme visible sur les exemples de réalisation des figures 4 et 5, l'élément de liaison 13 peut être configuré de sorte qu'au moins l'une des portées radiales 130 soit déformable de manière élastique selon une direction radiale. La portée radiale 130 déformable étant destinée à se déformer lorsque l'élément de liaison 13 coopère avec l'élément de liaison complémentaire 21 de la seconde pièce 20, de sorte à maitriser davantage le jeu mécanique entre l'élément de liaison 13 et l'élément de liaison complémentaire 21.

La portée radiale 130 déformable est préférentiellement formée par une lame élastique 134, comme visible sur la figure 4. Cette lame élastique 134 comprend deux extrémités longitudinales par lesquelles elle est reliée à l'élément de liaison 13. Alternativement, comme visible sur la figure 5, la lame élastique 134 peut être reliée à l'élément de liaison 13 par une seule extrémité, son autre extrémité étant alors libre. Dans ces deux exemples de réalisation, la lame élastique 134 s'étend selon une direction curviligne préférentiellement centrée sur l'axe de révolution de la surface de révolution formée par les portées radiales 130.

Il est également envisageable que la lame élastique 134 soit configurée de sorte à s'étendre radialement au-delà de la surface de révolution formée par les portées radiales 130. Dans ce cas, la seconde pièce 20 présente une ou plusieurs encoches radiales, par exemple formées par une denture, apte à coopérer avec la lame de sorte à former un cliquet ou tout autre mécanisme d'indexation de position angulaire.

La lame élastique 134 est réalisée par l'usinage d'une ouverture 135 dans l'élément de liaison 13 et dans la planche 12, comme visible sur les figures 4 et 5.

Grâce aux caractéristiques de l'invention, la fabrication de la première pièce 11, et en particulier l'usinage de l'élément de liaison 13, est particulièrement simple à réaliser, dans la mesure où l'usinage peut être réalisé avec un unique outil de coupe conventionnel, tel qu'une fraise deux tailles.

De manière plus générale, il est à noter que les modes de mise en oeuvre et de réalisation considérés ci-dessus ont été décrits à titre d'exemples non limitatifs, et que d'autres variantes sont par conséquent envisageables.

Notamment, sur les figures 2 à 5, l'élément de liaison 13 est représenté comme présentant les portées radiales 130 sur sa périphérie extérieure et l'élément de liaison complémentaire 21 est représenté sur la figure 3 en appui contre les portées radiales 130 par sa périphérie intérieure, mais il est envisageable que les portées radiales 130 soient agencées sur une périphérie intérieure de l'élément de liaison 13 et que l'élément de liaison complémentaire 21 repose en appui contre les portées radiales 130 par sa périphérie extérieure.

Ainsi, l'élément de liaison 13 peut être formé par une cavité dans laquelle est engagé l'élément de liaison complémentaire 21, alors formé par un corps en saillie, tel qu'un arbre, une tige, une goupille, un téton, etc.

## Revendications

1. Assemblage (10) comprenant une première et une seconde pièce (11, 20) micromécaniques coopérant l'une avec l'autre, **caractérisé en ce que** la première pièce (11) comporte une planche (12) depuis laquelle s'étend un élément de liaison (13) formé par un corps en saillie comprenant au moins une portée radiale (130) définissant une surface de révolution, et au moins une portée axiale (131) formée par un épaulement (132) s'étendant radialement et générant une surépaisseur sur la planche (12), l'élément de liaison (13) de la première pièce (11) coopérant selon une liaison pivot avec un élément de liaison complémentaire (21) de la seconde pièce de sorte que les portées axiale (131) et radiale (130) reçoivent la seconde pièce en appui.

2. Assemblage (10) selon la revendication 1, dans laquelle l'élément de liaison (13) comporte au moins une rainure (133) axiale destinée à réduire la surface de contact entre la première et la seconde pièce et s'étendant entre une extrémité distale débouchant sur une extrémité libre de l'élément de liaison (13) et une extrémité proximale débouchant sur la ou une des portées axiales (131).

3. Assemblage (10) selon l'une des revendications 1 à 2, dans laquelle l'élément de liaison (13) comporte au moins trois portées radiales séparées les unes des autres par des rainures (133) régulièrement réparties de sorte que les portées radiales s'étendent sur un secteur angulaire sensiblement identique les unes des autres.

4. Assemblage (10) selon l'une des revendications 1 à 3, dans laquelle la portée radiale (130) ou l'une des portées radiales est déformable de manière élastique selon une direction radiale, ladite portée radiale (130) étant déformée lorsque l'élément de liaison (13) coopère avec l'élément de liaison complémentaire (21) de la seconde pièce.

5. Assemblage (10) selon l'une des revendications 1 à 3, dans laquelle la portée radiale (130) apte à se déformer est formée par une lame élastique (134) s'étendant selon une direction curviligne.

6. Assemblage (10) selon la revendication 5, dans laquelle la lame élastique (134) est configurée de sorte à s'étendre radialement au-delà de la surface de révolution.
